# EUROPÄISCHE PATENTSCHRIFT

(11) **EP 4 006 245 B1**
(45) Veröffentlichungstag und Bekanntmachung des Hinweises auf die Patenterteilung: **29.01.2025**
(21) Anmeldenummer: 21206911.6
(22) Anmeldetag: 08.11.2021
(51) Int. Cl.: E04B 1/348, E04H 1/12

(54) **GEBÄUDE-MODUL ZUR ERRICHTUNG EINES FREESTANDER-GEBÄUDES**
BUILDING MODULE FOR BUILDING A FREESTANDING BUILDING
MODULE DE BÂTIMENT DESTINÉ À LA CONSTRUCTION D'UN BÂTIMENT INDÉPENDANT

(30) Priorität: 30.11.2020 DE 202020106862 U
(43) Veröffentlichungstag der Anmeldung: 01.06.2022
(73) Patentinhaber: MiTec Projektmanagement und Technic GmbH, 08060 Zwickau (DE)
(72) Erfinder: MIKA, Michael Reiner, 46286 Dorsten (DE)
(74) Vertreter: Seyer & Nobbe Patentanwälte PartmbB

(56) Entgegenhaltungen:
- NL-A- 9 301 136
- US-A- 3 925 679
- US-A1- 2007 074 465

## Beschreibung

Die vorliegende Erfindung betrifft ein Gebäude-Modul zur Errichtung eines Freestander-Gebäudes sowie ein aus derartigen Modulen errichtetes Freestander-Gebäude.

Freestander-Bauwerke sind freistehende, meist eingeschossige Bauwerke, die häufig von Unternehmen aus der Systemgastronomie oder von Handelsketten verwendet werden. Gebäude dieser Art sind auch für Aufstellungsorte vorgesehen, die bautechnisch noch nicht erschlossen sind. Zudem werden derartige Freestander häufig lediglich temporär betrieben.

Bekannt ist die Errichtung von Freestander-Gebäuden nach der Fertigbauweise, bei der großformatige Wand- und Deckenelemente vor Ort am Aufstellungsort zu einem Gebäude zusammengefügt werden. Ebenso ist die Verwendung von Containern in Rahmenkonstruktionen bekannt, die vor Ort aneinandergesetzt und zu einem Wohn- oder Geschäftsraum ausgebaut werden. Hierdurch kann die Bauzeit im Vergleich zu der klassischen Massivbauweise reduziert werden. Allerdings sind immer noch zahlreich Arbeiten vor Ort durchzuführend. Ein weiterer Nachteil ist, dass die Gebäude zeit- und arbeitsaufwendig an die versorgungstechnische Infrastruktur zur energetischen und stofflichen Ver- und Entsorgung angeschlossen werden müssen und somit nur an Orten betrieben werden können, an denen die versorgungstechnische Infrastruktur bereitgestellt werden kann. Zudem ist die Demontage der aus dem Stand der Technik bekannten Freestander-Gebäude nur schwer möglich und die Wiederverwendbarkeit zahlreicher Materialien nicht mehr möglich.

US 2007/0074465 A1 offenbart mehrere zusammengefügte und miteinander verbundene Gehäuseeinheiten aus einem Stahlrahmen als Rückgrat.

Die Aufgabe der Erfindung ist, die aus dem Stand der Technik bekannten Nachteile zu überwinden. Die Aufgabe der Erfindung kann somit unter anderem darin gesehen werden, die Errichtung von Freestander-Gebäuden zu vereinfachen. So kann die Aufgabe auch darin gesehen werden, den Zeit- und Arbeitsaufwand vor Ort zur Erstellung eines solchen Gebäudes zu verringern. Als Aufgabe kann auch gesehen werden, die Erstellung und den Betrieb von Freestander-Gebäuden an Orten zu ermöglichen, die keine versorgungstechnische Infrastruktur bieten und eine einfache Demontage zu gewährleisten.

Zur Lösung der Aufgabe ist ein Gebäude-Modul zur Errichtung eines Freestander-Gebäudes gemäß Anspruch 1 vorgesehen, wobei das Gebäude-Modul
- einen rechteckigen Bodenrahmen und einen rechteckigen Deckenrahmen, jeweils mit zwei Längsseiten und zwei Schmalseiten,
- vier vertikale Tragestützen, die den Bodenrahmen mit dem Deckenrahmen verbinden und die an jeder Ecke des Boden- und Deckenrahmens angeordnet sind, wobei die Tragestützen zusammen mit den Schmalseiten der Rahmen zwei Stirnseiten und zusammen mit dem Längsseiten der Rahmen zwei Seitenflächen des Gebäude-Moduls ausbilden,
- einen Bodenbelag, eine Deckenverkleidung und/oder eine Wandverkleidung, eine oder mehrere Versorgungsleitungen, die unterhalb des Bodenbelages, oberhalb der Deckenverkleidung und/oder hinter der Wandverkleidung verlaufen,
umfasst,
wobei die eine oder die mehreren Versorgungsleitungen jeweils an einer der Stirn- oder Seitenflächen enden, wobei die an einer der Stirn- oder Seitenflächen angeordneten Enden der Versorgungsleitungen mittels Revisionsklappen zugänglich sind.

Das Gebäude-Modul ist somit ein im Wesentlichen quaderförmiges Modul mit einer Bodenfläche, einer Deckenfläche, zwei sich gegenüberliegenden Seitenflächen und zwei sich gegenüberliegenden Stirnflächen. Das Gebäude-Modul ist größentechnisch vorzugsweise so ausgestaltet, dass es mit einem LKW transportiert werden kann. Vorzugsweise hat das Gebäude-Modul eine Höhe im Bereich von 2,50 m bis 3,70 m, eine Breite im Bereich von 3,30 m bis 4,10 m und eine Länge im Bereich von 9 m bis 10,20 m, besonders bevorzugt eine Abmessung von 3,10 m x 9,60 m x 3,70 m. Die Verwendungszeit eines aus den Gebäude-Modulen errichteten Gebäudes kann von einer temporären Aufstellung von Wochen oder Monaten bis hin zu mehreren Jahren oder Jahrzenten variieren.

In dem Gebäude-Modul sind die Versorgungsleitungen bereits verlegt. Diese können als Boden- und/oder Decken- und/oder Wandleitungen verlegt und durch Elemente verkleidet sein, sodass die Versorgungsleitungen für eine im Gebäude-Modul befindliche Person verdeckt sind. Die Leitungen enden jeweils an einer der Stirn- oder Seitenflächen des Gebäude-Moduls, wobei der Leitungsverlauf vom Bedarf im jeweiligen Gebäude-Modul sowie in den weiteren Gebäude-Modulen des Freestander-Gebäudes abhängig ist. So ist unter anderem vorgesehen, dass eine Versorgungsleitung, die für ein angrenzendes Modul benötigt wird, ein Modul vollständig durchlaufen kann. Eine solche Versorgungsleitung kann somit ein Ende an einer Stirn- oder Seitenfläche aufweisen und ein zweites Ende an einer anderen Stirn- oder Seitenfläche aufweisen, um mit den entsprechenden Versorgungsleitungen der angrenzenden Module verbunden zu werden. Ebenso kann eine Versorgungsleitung an einer Stirn- oder Seitenfläche enden, um mit der entsprechenden Versorgungsleitung des angrenzenden Moduls oder im Falle einer Stirn- oder Seitenfläche, die an kein weiteres Modul angrenzt, mit einer von außen ankommenden Versorgungsleitung verbunden zu werden.

Die Gebäude-Module sind somit bereits soweit vormontiert, dass die Arbeiten am Aufstellungsort auf ein Minimum reduziert sind. Sie umfassen bereits vor der Verbindung der einzelnen Module zu einem Gebäude die vorgesehenen Wand-, Decken- und/oder Bodenelemente. Nach dem Transport zum vorgesehenen Aufstellungsort sind die Gebäude-Module nach den Planungsvorgaben auszurichten und mit den angrenzenden Gebäude-Modulen zu verbinden. Die Versorgungsleitungen sind mit den Versorgungsleitungen benachbarter Module zu koppeln und die Inneneinrichtung, die nicht vormontierbar ist, wie beispielsweise die Einrichtung, die sich von einem Modul zum anderen Modul erstreckt, ist anzubringen. Die Wandverkleidung, die Deckenverkleidung, der Bodenbelag, die Versorgungsleitungen und/oder die fest montierbaren Einrichtungsgegenstände sind vorzugsweise bereits vor dem Transport zum Aufstellungsort montiert. Die Gebäude-Module können einen Vorfertigungsgrad, gerechnet nach Arbeitsstunden, von über 90% aufweisen.

Bei den Seiten- oder Stirnflächen eines Gebäude-Moduls, die vorgesehen sind, mit einem anderen Gebäude-Modul verbunden zu werden, kann auf eine vollflächige Wandverkleidung teil- oder vollständig verzichtet werden. In solchen Ausführungsformen können die Tragestützen und/oder die Bereiche, die Zugseile umfassen, einzeln verkleidet werden. Die Flächen, die vorgesehen sind, die Außenflächen eines Gebäudes zu bilden, werden vorzugsweise vollflächig verkleidet. Eine solche Wandverkleidung kann ebenso Fenster- und Türenelemente umfassen. Die Wandaußenverkleidung kann zudem Dämmmaterialen umfassen. In einer Ausführungsform werden Sandwichpaneele verwendet. Als Wandelelemente können zudem Holzelemente verwendet werden, die auch als tragende Bauelemente ausgestaltet sein können.

Als Deckenelemente, insbesondere als Deckenaußenverkleidung können Sandwichpanelle verwendet werden, die vorzugsweise mit einer zusätzlichen Abdichtungsschicht versehen sind. Die Deckenelemente können Dachentwässerungsvorrichtungen aufweisen, die das Wasser über innenliegende Versorgungsleitungen ableiten.

Der Boden kann als unteren Abschluss ein Unterblech aufweisen, das innenliegend gedämmt ist. Der Boden kann, vorzugsweise oberhalb der Dämmung, eine Folie/Dampfsperre und/oder ein Trapezblech umfassen. Als Bodenbelag können Holz, Fliesen- Beton- Harzböden oder anderweitige Beläge verwendet werden. Als Bodenuntergrund für den Bodenbelag können Gipsfaserplatten und/oder Holzfaserplatten verwendet werden. In einer vorteilhaften Ausgestaltung ist der Bodenbelag schwimmend verlegt und weist keine mechanische Verbindung mit dem Unterboden auf.

Die Enden der Versorgungsleitungen eines Gebäude-Moduls sind zugänglich ausgestaltet. Die Gebäude-Module sind vorzugsweise so ausgestaltet, dass die Versorgungsleitungen eines Gebäude-Moduls mit den entsprechenden Versorgungsleitungen der angrenzenden Module während des Verbindens der Gebäude-Module und/oder nach der Verbindung der Gebäude-Module miteinander verbunden werden können. Die an einer der Stirn- oder Seitenflächen angeordneten Enden der Versorgungsleitungen sind mittels Revisionsklappen zugänglich. Auf diese Weise können die Versorgungsleitungen zweier benachbarter Gebäude-Module miteinander verbunden werden.

Versorgungsleitungen können Strom-, Wasser-, Abwasser-, Lüftungs-, Gas- und/oder Telekommunikationsleitungen sein. Somit können eine, mehrere oder alle der zuvor genannten Arten von Versorgungsleitungen in dem Gebäude-Modul angebracht sein.

Das Gebäude-Modul kann zudem eine Vielzahl von Traversen, die zwei gegenüberliegende Seiten, vorzugsweise die Längsseiten, des Bodenrahmens und/oder des Deckenrahmens miteinander verbinden, umfassen. In einer Ausführungsform sind die Traversen Querträger. Vorzugsweise umfasst sowohl der Bodenrahmen als auch der Deckenrahmen Traversen zwischen den Längsseiten dieser Rahmen, wobei der Bodenrahmen vorzugsweise mehr Traversen umfasst als der Deckenrahmen. Die Traversen des Bodenrahmens sind innerhalb des Bodens, insbesondere unterhalb des Bodenbelags, angeordnet. Die Traversen des Deckenrahmens sind innerhalb der Decke, insbesondere oberhalb der inneren Deckenverkleidung, angeordnet. Die Traversen des Deckenrahmens sind vorzugsweise in Form von Rohren, insbesondere in Form von Druckrohren, ausgestaltet.

In einer vorteilhaften Ausgestaltung der Erfindung umfasst der Deckenrahmen an einer, an mehreren oder an allen Ecken Zugseile, die sich jeweils ausgehend von der Ecke zu der gegenüberliegenden Längsseite des Deckenrahmens erstrecken. Diese Zugseile bilden vorzugsweise einen Winkel im Bereich von 20° bis 70°, bevorzugt im Bereich von 35° bis 55°, zu der angrenzenden Schmalseite des Deckenrahmens aus.

Vorzugsweise weist eine oder weisen beide Seitenflächen jeweils ein oder mehrere Zugseile auf, die jeweils zwischen dem Deckenrahmen und dem Bodenrahmen verlaufen. Diese Zugseile bilden vorzugsweise jeweils einen Winkel im Bereich von 20° bis 70°, bevorzugt im Bereich von 35° bis 55°, zu der Längsseite des Deckenrahmens aus. Vorzugsweise überkreuzen sich die Zugseile der jeweiligen Seitenflächen. Die Zugseile des Gebäude-Moduls können Seilspanner aufweisen.

Zum einfachen Be- und Entladen eines Gebäude-Moduls, beispielsweise auf einen LKW-Anhänger, kann der Deckenrahmen Zugpunkte umfassen. Diese Zugpunkte, insbesondere 2 oder 4 Zugpunkte, sind vorzugsweise als Hebearme ausgestaltet, die endständige Ösen aufweisen. Die Hebearme können lösbar ausgestaltet sein, sodass die Hebearme nach dem Entladen entfernt werden können. Anstelle der Hebearme können ebenso Hebelaschen verwendet werden.

Zur Befestigung zweier Module aneinander können eine, mehrere oder alle Seiten des Deckenrahmens eine Vielzahl von Bohrungen zur Befestigung zweier Module aneinander aufweisen. Zur Befestigung zweier Module aneinander können eine, mehrere oder alle Seiten des Bodenrahmens eine Vielzahl von Bohrungen zur Befestigung zweier Module aneinander aufweisen. Somit können die nebeneinander angeordneten Seiten der Deckenrahmen und/oder die nebeneinander angeordneten Seiten der Bodenrahmen aneinander befestigt werden, vorzugsweise indem die Rahmen durch die Bohrungen miteinander verschraubt werden.

In einer vorteilhaften Ausgestaltung umfasst das Gebäude-Modul weitere vertikale Tragestützen, die den Bodenrahmen mit dem Deckenrahmen verbinden. Vorzugsweise sind diese weiteren Tragestützen lösbar ausgestaltet, sodass sie nach der Verbindung mit den angrenzenden Modulen demontiert werden können. Die lösbar ausgestalteten Tragestützen stellen somit Transportstützen dar, die nur zur Stabilisierung des Gebäude-Moduls während des Transportes vorgesehen sind.

Das Gebäude-Modul kann ein oder mehrere auf dem Deckenrahmen angeordnete Photovoltaik- und/oder Solarthermie-Module umfassen.

Zur Lösung der Aufgabe ist zudem ein Freestander-Gebäude vorgesehen, das zwei oder mehr der erfindungsgemäßen Gebäude-Module umfasst.

Vorzugsweise sind benachbarte Gebäude-Module eines solchen Freestander-Gebäudes über zwei Seitenflächen oder über eine Seiten- und eine Stirnfläche oder über zwei Stirnflächen miteinander verbunden.

Die Versorgungsleitungen sind bevorzugt derart in den Gebäude-Modulen angeordnet, dass sie an den Übergängen zwischen den Gebäude-Modulen miteinander verbunden werden können.

Das erfindungsgemäße Freestander-Gebäude kann ein Versorgungs-Modul umfassen, um teilweise oder vollständig autark betrieben werden zu können. Ein solches Versorgungs-Modul ist ein separates Modul, das eine Heizvorrichtung, eine Stromerzeugungsvorrichtung, eine Stromspeichervorrichtung, eine Wechselrichtervorrichtung, eine Wärmerückgewinnungsvorrichtung, einen Unterdruckbehälter, einen Wasserspeicher und/oder einen Abwasserspeicher umfassen kann. Somit können ein, mehrere oder alle der zuvor genannten Bauteile in dem Versorgungs-Modul untergebracht sein. Vorzugsweise umfasst das Versorgungs-Modul ein Blockheizkraftwerk.

Das Versorgungs-Modul ist vorzugsweise mittels Versorgungsleitungen mit den Gebäude-Modulen verbunden. Vorzugsweise ist das Versorgungs-Modul ausgebildet, beabstandet von den Gebäude-Modulen angeordnet zu werden. Das Versorgungs-Modul kann mit mehr als einem Gebäude-Modul über Versorgungsleitungen verbunden sein.

In einer vorteilhaften Ausgestaltung wird das Freestander-Gebäude autark betrieben. Vorzugsweise wird das Freestander-Gebäude somit betrieben, ohne an externe Strom-, Gas-, Wasser und/oder Abwasserleitungen angeschlossen zu sein. Die Versorgung mit Strom, Gas und/oder Wasser kann durch das Versorgungs-Modul gesichert werden, ebenso wie Entsorgung des Abwassers aus dem Freestander-Gebäude. Für einen möglichst wassersparenden Betrieb wird vorzugsweise eine Unterdruckentwässerung verwendet, bei der Abwasser mittels Unterdruckleitungen abgeführt wird.

Die Erfindung ist ebenso gerichtet auf ein Versorgungs-Modul zur Versorgung eines Freestander-Gebäudes umfassend eine Heizvorrichtung, eine Stromerzeugungsvorrichtung, eine Stromspeichervorrichtung, eine Wechselrichtervorrichtung, eine Wärmerückgewinnungsvorrichtung, einen Unterdruckbehälter, einen Wasserspeicher und/oder einen Abwasserspeicher.

Die Beschreibung der erfindungsgemäßen Gebäude-Module, der erfindungsgemäßen Freestander-Gebäude und des erfindungsgemäßen Versorgungs-Moduls sind als komplementär zueinander zu verstehen, sodass Angaben betreffend einen erfindungsgemäßen Gegenstand, die im Zusammenhang mit der Erläuterung eines anderen erfindungsgemäßen Gegenstandes erläutert sind, ebenfalls einzeln oder kombiniert als Angaben betreffend den einen erfindungsgemäßen Gegenstand zu verstehen sind.

Die Erfindung wird im Folgenden anhand der Figuren nochmals beispielhaft erläutert.
Fig. 1 zeigt eine beispielhafte Ausführungsform einer Rahmenkonstruktion/Gelenkkonstruktion eines Gebäude-Moduls.
Fig. 2 zeigt eine beispielhafte Ausführungsform eines Freestander-Gebäudes.
Fig. 3 zeigt eine beispielhafte Ausführungsform des Bodenaufbaus eines Gebäude-Moduls.
Fig. 4 zeigt eine beispielhafte Ausführungsform des Deckensaufbaus eines Gebäude-Moduls.
Fig. 5 zeigt eine beispielhafte Ausführungsform eines Versorgungs-Moduls.

Fig. 1 zeigt eine beispielhafte Ausführungsform einer Rahmenkonstruktion/Gelenkkonstruktion eines Gebäude-Moduls umfassend einen Bodenrahmen 1 mit Traversen 5, die die beiden Längsseiten des Bodenrahmens 1 miteinander verbinden. Der Deckenrahmen 2 umfasst ebenfalls Traversen 6, die die beiden Längsseiten des Deckenrahmens 2 miteinander verbinden. Zwischen dem Deckenrahmen 2 und dem Bodenrahmen 1 sind an den vier Ecken Tragestützen 3 angeordnet. Die Rahmenkonstruktion umfasst weitere vertikale Tragestützen 4, die demontierbar ausgestaltet sind. Zwischen dem Deckenrahmen 2 und dem Bodenrahmen 1 sind an den Seitenflächen jeweils zwei sich überkreuzende Zugseile 8 angeordnet. Von jeder Ecke des Deckenrahmens 2 erstreckt sich ein Zugseil 7 bis zu der gegenüberliegenden Längsseite des Deckenrahmens 2. An der Oberseite des Deckenrahmens 2 sind zudem Hebearme 40 mit endständigen Ösen angeordnet.

Fig. 2 zeigt eine beispielhafte Ausführungsform eines Freestander-Gebäudes, das aus den Gebäude-Modulen 9, 10, 11, 12, zusammengesetzt ist. Die Gebäude-Module 10, 11, 12 sind mit jeweils einer ihrer Stirnflächen mit einer Seitenfläche des Gebäude-Moduls 9 verbunden. Die Außenflächen des Freestander-Gebäudes umfassen Wandelemente, die ebenfalls Fenster sowie eine Tür aufweisen.

Fig. 3 zeigt eine beispielhafte Ausführungsform des Bodenaufbaus eines Gebäude-Moduls. Wie im dargestellten Querschnitt erkennbar ist, umfasst der Boden innerhalb des Bodenrahmens 1 einen Bodenbelag 14 oberhalb des Bodenuntergrunds 15. Unter diesem ist ein Trapezblech 16 angeordnet, gefolgt von einer Folie 17 sowie Dämmmaterial 18. Der untere Bodenabschluss wird durch ein Unterblech 19 ausgebildet. Der Bodenrahmen 1 ist an der Außenseite mit Dämmmaterial 13 umgeben.

Fig. 4 zeigt eine beispielhafte Ausführungsform des Deckensaufbaus eines Gebäude-Moduls. Wie im dargestellten Querschnitt erkennbar ist, sind Deckenelemente 22 mit Dachentwässerungsvorrichtungen 21 oberhalb des Deckenrahmens 2 angeordnet. Von den Dachentwässerungsvorrichtungen 21 verlaufen Versorgungsleitungen 20 innerhalb der Decke, die das Regenwasser ableiten.

Fig. 5 zeigt eine beispielhafte Ausführungsform eines Versorgungs-Moduls 23 umfassend Wasserspeicher 24, 25, einen Warmwasserspeicher 26, einen Abwasserspeicher 27 sowie ein Blockheizkraftwerk 28. Zudem umfasst das Versorgungsmodul 23 folgende nicht dargestellte Vorrichtungen: Pumpen zum Transport des Wassers zum Freestander-Gebäude, einen elektrischen Verteiler sowie einen Öltank.

### Bezugszeichenliste

- 1.: Bodenrahmen
- 2.: Deckenrahmen
- 3.: Tragestützen
- 4.: Transportstützen
- 5.: Traversen
- 6.: Druckrohre
- 7.: Zugseil
- 8.: Zugseil
- 9.: Gebäude-Modul
- 10.: Gebäude-Modul
- 11.: Gebäude-Modul
- 12.: Gebäude-Modul
- 13.: Dämmmaterial
- 14.: Bodenbelag
- 15.: Bodenuntergrund
- 16.: Trapezblech
- 17.: Folie/Dampfsperre
- 18.: Dämmmaterial
- 19.: Unterblech
- 20.: Versorgungsleitung
- 21.: Dachentwässerungsvorrichtung
- 22.: Deckenelement
- 23.: Versorgungs-Modul
- 24.: Wasserspeicher
- 25.: Wasserspeicher
- 26.: Warmwasserspeicher/Pufferspeicher
- 27.: Abwasserspeicher
- 28.: Blockheizkraftwerk
- 40.: Hebearm

## Patentansprüche

1. Gebäude-Modul (9, 10, 11, 12) zur Errichtung eines Freestander-Gebäudes, wobei das Gebäude-Modul (9, 10, 11, 12)
- einen rechteckigen Bodenrahmen (1) und einen rechteckigen Deckenrahmen (2), jeweils mit zwei Längsseiten und zwei Schmalseiten,
- vier vertikale Tragestützen (3), die den Bodenrahmen (1) mit dem Deckenrahmen (2) verbinden und an jeder Ecke des Boden- und Deckenrahmens angeordnet sind, wobei die Tragestützen (3) zusammen mit den Schmalseiten der Rahmen zwei Stirnseiten und zusammen mit den Längsseiten der Rahmen zwei Seitenflächen des Gebäude-Moduls (9, 10, 11, 12) ausbilden,
- einen Bodenbelag (14), eine Deckenverkleidung und/oder eine Wandverkleidung,
- eine oder mehrere Versorgungsleitungen (20), die unterhalb des Bodenbelags (14), oberhalb der Deckenverkleidung und/oder hinter der Wandverkleidung verlaufen,
umfasst,
wobei die eine oder die mehreren Versorgungsleitungen (20), jeweils an einer der Stirn- oder Seitenflächen enden,
**dadurch gekennzeichnet,**
**dass** die an einer der Stirn- oder Seitenflächen angeordneten Enden der Versorgungsleitungen (20) mittels Revisionsklappen zugänglich sind.

2. Gebäude-Modul nach Anspruch 1, wobei die Versorgungsleitungen (20), Strom-, Wasser-, Abwasser-, Lüftungs-, Gas- und/oder Telekommunikationsleitungen sind.

3. Gebäude-Modul nach Anspruch 1 oder 2, umfassend eine Vielzahl von Traversen (5), die zwei gegenüberliegende Seiten, vorzugsweise die Längsseiten, des Bodenrahmens (1) und/oder des Deckenrahmens (2) miteinander verbinden.

4. Gebäude-Modul nach einem der Ansprüche 1 bis 3, wobei der Deckenrahmen (2) an einer, an mehreren oder an allen Ecken Zugseile (7) umfasst, die sich jeweils ausgehend von der Ecke zu der gegenüberliegenden Längsseite des Deckenrahmens (2) erstrecken und einen Winkel im Bereich von 20° bis 70°, vorzugsweise im Bereich von 35° bis 55°, zu der angrenzenden Schmalseite des Deckenrahmens (2) ausbilden.

5. Gebäude-Modul nach einem der Ansprüche 1 bis 4, wobei eine oder beide Seitenflächen jeweils ein oder mehrere Zugseile (8) aufweisen, die jeweils zwischen dem Deckenrahmen (2) und dem Bodenrahmen (1) verlaufen und jeweils einen Winkel im Bereich von 20° bis 70°, vorzugsweise im Bereich von 35° bis 55°, zu der Längsseite des Deckenrahmens (2) ausbilden, bevorzugt wobei sich die Zugseile (8) einer Seitenfläche überkreuzen.

6. Gebäude-Modul nach einem der Ansprüche 1 bis 5, wobei der Deckenrahmen (2) Zugpunkte umfasst, vorzugsweise in Form von lösbaren Hebearmen (40) mit endständigen Ösen oder Hebelaschen.

7. Gebäude-Modul nach einem der Ansprüche 1 bis 6, wobei eine, mehrere oder alle Seiten des Decken- und/oder Bodenrahmens (2, 1) eine Vielzahl von Bohrungen zur Befestigung zweier Module (9, 10, 11, 12) aneinander aufweisen.

8. Gebäude-Modul nach einem der Ansprüche 1 bis 7,
umfassend weitere vertikale Tragestützen (3), die den Bodenrahmen (1) mit dem Deckenrahmen (2) verbinden, wobei die Tragestützen (3) vorzugsweise lösbar ausgestaltet sind,
und/oder
umfassend ein oder mehrere auf dem Deckenrahmen (2) angeordnete Photovoltaik- und/oder Solarthermie-Module.

9. Freestander-Gebäude umfassend zwei oder mehr Gebäude-Module (9, 10, 11, 12) nach einem der Ansprüche 1 bis 8.

10. Freestander-Gebäude nach Anspruch 9, wobei die Gebäude-Module (9, 10, 11, 12) jeweils über zwei Seitenflächen oder über eine Seiten- und eine Stirnfläche oder über zwei Stirnflächen miteinander verbunden sind, wobei vorzugsweise die Versorgungsleitungen (20) derart in den Gebäude-Modulen (9, 10, 11, 12) angeordnet sind, dass sie an den Übergängen zwischen den Gebäude-Modulen (9, 10, 11, 12) miteinander verbunden werden können.

11. Freestander-Gebäude nach Anspruch 9 oder 10, umfassend ein Versorgungs-Modul (23) mit einer Heizvorrichtung, einer Stromerzeugungsvorrichtung, einer Stromspeichervorrichtung, einer Wechselrichtervorrichtung, einer Wärmerückgewinnungsvorrichtung, einem Unterdruckbehälter, einem Wasserspeicher (24, 35) und/oder einem Abwasserspeicher (27), wobei das Versorgungs-Modul (23) besonders bevorzugt ein Blockheizkraftwerk (28) umfasst.

12. Freestander-Gebäude nach einem der Ansprüche 9 bis 11, wobei das Freestander-Gebäude ein Versorgungs-Modul (23) umfasst, das mittels Versorgungsleitungen (20) mit den Gebäude-Modulen (9, 10, 11, 12) verbunden ist, und vorzugsweise beabstandet von den Gebäude-Modulen (9, 10, 11, 12) angeordnet ist,
und/oder
wobei das Freestander-Gebäude autark betrieben wird, vorzugsweise ohne Anschluss an externe Strom-, Gas-, Wasser und/oder Abwasserleitungen.

## Claims

1. Building module (9, 10, 11, 12) for erecting a freestanding building, wherein the building module (9, 10, 11, 12) comprises
- a rectangular floor frame (1) and a rectangular ceiling frame (2), each with two longitudinal sides and two narrow sides,
- four vertical supporting supports (3), which connect the floor frame (1) to the ceiling frame (2) and are arranged at each corner of the floor and ceiling frame, the supporting supports (3) together with the narrow sides of the frames forming two end faces and together with the longitudinal sides of the frames forming two side faces of the building module (9, 10, 11, 12),
- a floor covering (14), a ceiling covering and/or a wall covering,
- one or more supply lines (20) that run underneath the floor covering (14), above the ceiling covering and/or behind the wall covering,
wherein the one or more supply lines (20) each terminate at one of the end or side faces,
**characterized in that**
the ends of the supply lines (20) arranged on one of the end or side faces are accessible by means of inspection flaps.

2. Building module according to claim 1, wherein the supply lines (20) are electricity, water, sewage, ventilation, gas and/or telecommunication lines.

3. Building module according to claim 1 or 2, comprising a plurality of crossbars (5) which connect two opposite sides, preferably the longitudinal sides, of the floor frame (1) and/or the ceiling frame (2) to one another.

4. Building module according to one of claims 1 to 3, wherein the ceiling frame (2) comprises towing ropes (7) at one, at several or at all corners, which each extend from the corner to the opposite longitudinal side of the ceiling frame (2) and form an angle in the range from 20° to 70°, preferably in the range from 35° to 55°, to the adjacent narrow side of the ceiling frame (2).

5. Building module according to one of claims 1 to 4, wherein one or both side surfaces each have one or more towing ropes (8), which each extend between the ceiling frame (2) and the floor frame (1) and each form an angle in the range from 20° to 70°, preferably in the range from 35° to 55°, to the longitudinal side of the ceiling frame (2), preferably wherein the towing ropes (8) of a side surface cross over each other.

6. Building module according to any one of claims 1 to 5, wherein the ceiling frame (2) comprises towing points, preferably in the form of detachable lifting arms (40) with terminal eyelets or lever lugs.

7. Building module according to one of claims 1 to 6, wherein one, several or all sides of the ceiling and/or floor frame (2, 1) have a plurality of holes for fastening two modules (9, 10, 11, 12) to each other.

8. Building module according to any one of claims 1 to 7,
comprising further vertical supporting supports (3), which connect the floor frame (1) to the ceiling frame (2), the supporting supports (3) preferably being designed to be detachable,
and/or
comprising one or more photovoltaic and/or solar thermal modules arranged on the ceiling frame (2).

9. A freestanding building comprising two or more building modules (9, 10, 11, 12) according to any one of claims 1 to 8.

10. Freestanding building according to claim 9, wherein the building modules (9, 10, 11, 12) are each connected to one another via two side faces or via one side face and one end face or via two end faces, wherein preferably the supply lines (20) are arranged in the building modules (9, 10, 11, 12) in such a way that they can be connected to one another at the transitions between the building modules (9, 10, 11, 12).

11. Freestanding building according to claim 9 or 10, comprising a supply module (23) with a heating device, a power generation device, a power storage device, an inverter device, a heat recovery device, a vacuum tank, a water storage tank (24, 35) and/or a waste water storage tank (27), wherein the supply module (23) particularly preferably comprises a combined heat and power plant (28).

12. Freestanding building according to any one of claims 9 to 11, wherein the freestanding building comprises a supply module (23) which is connected to the building modules (9, 10, 11, 12) by means of supply lines (20) and is preferably arranged at a distance from the building modules (9, 10, 11, 12), and/or
whereby the freestanding building is operated self-sufficiently, preferably without connection to external electricity, gas, water and/or waste water pipes.

## Revendications

1. Module de bâtiment (9, 10, 11, 12) destiné à la construction d'un bâtiment de type "freestander", le module de bâtiment (9, 10, 11, 12) comportant un cadre de plancher rectangulaire (1) et un cadre de plafond rectangulaire (2), chacun comportant deux grands côtés et deux petits côtés, quatre poutres de support verticales (3) reliant le cadre de plancher (1) au cadre de plafond (2) et disposées à chaque coin des cadres de plancher et de plafond, les poutres de support (3) constituant avec les petits côtés des cadres deux faces frontales et avec les grands côtés des cadres deux faces latérales du module de bâtiment (9, 10, 11, 12),
un revêtement de plancher (14), un revêtement de plafond et / ou un revêtement de paroi,
une ou plusieurs conduites de service (20) s'étendant au-dessous du revêtement de plancher (14), au-dessus du revêtement de plafond et /ou derrière le revêtement de paroi,
l'un ou les plusieurs conduites de service (20) se terminant chacun à l'une des faces frontales respectivement latérales, **caractérisé en ce que**
les extrémités des conduites de service (20) disposées sur l'une des faces frontales respectivement latérales (20) sont accessibles par des clapets de révision.

2. Module de bâtiment selon la revendication 1, dans lequel les conduites de service (20) sont des lignes de courant, des conduites d'alimentation en eau, d'écoulement d'eaux usées, d'aération, d'alimentation en gaz et / ou des lignes de télécommunications.

3. Module de bâtiment selon la revendication 1 ou 2, comportant une pluralité de traverses (5), reliant chacune deux faces opposées, de préférence les grands côtés, du cadre de plancher (1) et / ou du cadre de plafond (2) entre eux.

4. Module de bâtiment selon l'une des revendications 1 à 3, dans lequel le cadre de plafond (2) comporte, sur l'un, plusieurs ou sur tous ses coins, des câbles de traction (7) s'étendant respectivement à partir du coin au grand côté opposé du cadre de plafond (2), formant un angle compris entre 20° et 70°, de préférence compris entre 35° et 55°, avec le petit côté adjacent du cadre de plafond (2).

5. Module de bâtiment selon l'une des revendications 1 à 4, dans lequel l'une ou les deux faces latérale/s comportent respectivement un ou plusieurs câble/s de traction (8) s'étendant chacun entre le cadre de plafond (2) et le cadre de plancher (1) et formant respectivement un angle compris entre 20° et 70°, de préférence entre 35° et 55°, par rapport au grand côté du cadre de plafond (2), de préférence avec croisement des câbles de traction (8) d'une face latérale.

6. Module de bâtiment selon l'une des revendications 1 à 5, dans lequel le cadre de plafond (2) comporte des points de traction, de préférence sous forme de bras de levage amovibles (40), comportant des pattes à oeillet ou de levage terminales.

7. Module de bâtiment selon l'une des revendications 1 à 6, dans lequel une, plusieurs ou la totalité des côtés du cadre de plafond et / ou de plancher (2, 1) comporte/nt une pluralité de perçages pour le montage de deux modules (9, 10, 11, 12) l'un sur l'autre.

8. Module de bâtiment selon l'une des revendications 1 à 7,
comportant des poutres de support verticales supplémentaires (3) reliant le cadre de plancher (1) au cadre de plafond (2), les poutres de support (3) étant de préférence conçues sous forme amovible et / ou
comportant un ou plusieurs panneaux solaires ou modules solaires photovoltaïques montés sur le cadre de plafond (2).

9. Bâtiment de type "freestander" comportant deux ou plusieurs modules de bâtiment (9, 10, 11, 12) selon l'une des revendications 1 à 8.

10. Bâtiment de type "freestander" selon la revendication 9, dans lequel les modules de bâtiment (9, 10, 11, 12) sont reliés respectivement l'un à l'autre par l'intermédiaire de deux faces latérales ou d'une face latérale et d'une face frontale ou de deux faces frontales, les conduites de service (20) étant de préférence intégrées dans les modules de bâtiment (9, 10, 11, 12) de manière à pouvoir être reliées entre eux aux endroits de contact entre les modules de bâtiment (9, 10, 11, 12).

11. Bâtiment de type "freestander" selon la revendication 9 ou 10, comportant un module de service (23) comportant un dispositif de chauffage, un dispositif de génération de courant, un dispositif d'accumulation de courant, un dispositif d'inversion de courant, un dispositif de récupération de chaleur, un réservoir à dépression, un réservoir d'eau (24, 35) et / ou un réservoir d'eaux usées (27), le module de service (23) comportant de préférence encore une centrale thermique en montage-bloc avec chauffage à distance (28).

12. Bâtiment de type "freestander" selon l'une des revendications 9 à 11, dans lequel le bâtiment de type "freestander" comporte un module de service (23) relié aux modules de bâtiment (9, 10, 11, 12) grâce à des conduites de service (20) et monté de préférence avec écart par rapport aux modules de bâtiment (9, 10, 11, 12), et / ou
dans lequel le bâtiment de type "freestander" est opéré de façon autarcique, de préférence sans raccordement à des tuyauteries externes de courant, de gaz, d'eau et / ou d'eaux usées.
